# FASCICULE DE BREVET EUROPEEN

(11) **EP 3 025 796 B1**
(45) Date de publication et mention de la délivrance du brevet: **01.11.2017**
(21) Numéro de dépôt: 15290285.4
(22) Date de dépôt: 09.11.2015
(51) Int. Cl.: B08B 9/08, B08B 9/093, E04G 21/02, B65D 90/12

(54) **TOUR DE LAVAGE POUR BENNES À BÉTON, COMPRENANT DES PATINS DE CENTRAGE DES FACES INCLINÉES DE CES BENNES**
WASCHTURM FÜR BETONKÜBEL, DER ÜBER KUFEN ZUM ZENTRIEREN DER GENEIGTEN FLÄCHEN IN DIESEN KÜBELN VERFÜGT
SCRUBBING TOWER FOR CONCRETE BUCKETS, COMPRISING PADS FOR CENTRING ANGLED SURFACES IN SAID BUCKETS

(30) Priorité: 07.11.2014 FR 1402542
(43) Date de publication de la demande: 01.06.2016
(73) Titulaire: SECATOL, 86280 Saint Benoit (FR)
(72) Inventeur: Gilles, Bertrand, 86170 Cissé (FR); Gilles, Guillaume, 86240 Ligugé (FR); Gilles, Pierre-André, 86000 Poitiers (FR)
(74) Mandataire: Degret, Jacques

(56) Documents cités:
- US-A- 4 956 821
- US-A1- 2006 277 783

## Description

### DOMAINE TECHNIQUE DE L'INVENTION

La présente invention concerne une station de lavage de bennes de chantier prévues pour recevoir du béton.

### ARRIÈRE-PLAN TECHNOLOGIQUE DE L'INVENTION

Il est connu de la demande de brevet US-2006/277783 -A1,, qui décrit une tour selon le préambule de la revendication 1, une structure support d'objets en forme de trémie contenant provisoirement des produits liquides ou solides qui seront par la suite évacués de la trémie lors de l'ouverture d'une trappe disposée dans le fond de celle-ci.

Cette structure support est constituée de quatre piliers réunis deux à deux à proximité de leurs bases par des traverses horizontales, le sommet de chacun de tels piliers comportant un moyen apte à coopérer avec un moyen complémentaire disposé le long d'une arête verticale de la trémie à supporter.

Si cette structure support est apte à recevoir un objet pesant quelques kilos, voire quelques dizaines de kilos, il est évident qu'elle est en revanche impropre à supporter un objet pesant plusieurs quintaux, voire plusieurs tonnes, et ce pour deux raisons :
- sous une telle charge, les piliers de ladite structure s'écarteront et l'objet chutera sur le sol, voire basculera et se videra de son contenu si dans le même temps un ou plusieurs des piliers de la structure se couche(nt),
- le nettoyage régulier de l'objet supporté est quasiment impossible à réaliser car, puisque l'objet est lourd, mais aussi creux de par sa fonction de contenant, sa hauteur sera à l'évidence importante et le lavage de son intérieur ne sera rendu possible pour des opérateurs que si ces derniers utilisent un dispositif élévateur placé à côté de l'objet à laver les amenant au-dessus de l'ouverture supérieure ayant servi à son remplissage en produits liquides ou solides.

Une telle structure support ne peut donc pas convenir au lavage de bennes à béton dont le poids est fréquemment de plusieurs tonnes et dont la hauteur atteint souvent deux mètres, si ce n'est davantage.

Certains chantiers mettant en oeuvre du béton, notamment en vue de la construction d'immeubles ou d'ouvrages d'art, utilisent en effet des bennes comprenant une large ouverture supérieure, recevant le béton, et des formes inférieures présentant des surfaces intérieures inclinées permettant au béton de glisser en se dirigeant vers une trappe centrale qui délivre le béton en un point précis.

Les bennes à béton comportent en outre, généralement en partie supérieure, des moyens d'accrochage permettant de les suspendre à une grue, pour successivement les présenter au dispositif délivrant le béton, qui peut être un camion toupie ou une centrale à béton installée sur le chantier, et les présenter au-dessus du coffrage recevant ce béton.

Par ailleurs, afin de nettoyer des contenants recevant du béton, comme les bennes à béton, un type d'installation de lavage connu, présenté notamment par le document FR-A1-2942417, comporte une plate-forme supérieure recevant les contenants, permettant à un opérateur de les rincer avec un jet d'eau. Cette installation de lavage comporte de plus en dessous d'elle des bacs de traitement et de recyclage des eaux de lavage.

Il est connu aussi de réaliser des tours de lavage des bennes à béton, comprenant une structure métallique porteuse qui présente en partie supérieure des moyens de support de la benne.

En particulier, un type de benne à béton connu adapté pour ces tours de lavage comporte dans la partie supérieure de son corps deux barres horizontales latérales disposées suivant un même axe passant sensiblement par le milieu de la benne, barres horizontales qui sont soudées à l'extérieur du corps de la benne afin de dépasser de chaque côté et de former ainsi des tenons qui s'ajustent dans des berceaux disposés en haut de la tour de lavage. De telles barres horizontales sont rajoutées sur les bennes standard.

Les berceaux de la tour de lavage présentent une forme large ouverte vers le haut qui se resserre en descendant afin de réaliser un centrage des deux barres et un positionnement précis de la benne à béton.

Il semble évident que ce moyen de positionnement des bennes sur la tour de lavage pose notamment des problèmes d'encombrement plus important, et de sécurité. Les deux barres dépassant à l'extérieur de ces bennes forment en effet des excroissances qui peuvent être dangereuses pour le personnel circulant autour des bennes. De plus, ce moyen de positionnement des bennes sur la tour de lavage n'étant pas standard sur les bennes du commerce, il se pose le problème de la modification des bennes existantes pour une utilisation sur les tours de lavage.

### DESCRIPTION GÉNÉRALE DE L'INVENTION

La présente invention a notamment pour but d'éviter ces inconvénients de la technique antérieure.

Elle propose à cet effet une tour de lavage prévue pour recevoir une benne à béton, afin de la laver, le corps de cette benne présentant des faces inférieures inclinées vers le bas vers le centre et qui se terminent en-dessous par une ouverture de sortie du béton fermée par une trappe commandée par un levier, ladite tour de lavage comprenant une structure porteuse formée par des tubes métalliques et présentant en partie supérieure des moyens de support de la benne, ladite tour étant au surplus caractérisée en ce qu'elle comprend deux étages et en ce que le plancher du deuxième étage présente une ouverture encadrée par des tubes de support latéraux horizontaux qui reçoivent des patins de guidage prévus pour entourer la benne en constituant l'appui de deux des faces inclinées et en assurant un support et un calage de cette benne, selon la revendication 1. Un avantage de cette tour de lavage est que les patins constituent des moyens simples et efficaces de centrage de la benne qui descend sur la tour, les faces inférieures inclinées de cette benne glissant sur les patins pour effectuer son centrage, ce qui permet d'obtenir en fin de descente une position précise de la benne se trouvant en appui stable sur les patins l'entourant.

La benne utilisant alors seulement ses faces inférieures inclinées pour son centrage et son appui, et n'étant pas équipée de barres tournées vers l'extérieur pour réaliser ces fonctions, on comprend qu'elle impose un encombrement réduit et qu'elle présente moins de danger pour le personnel circulant autour.

Un autre avantage de cette tour de lavage est que l'ensemble des bennes standard existantes est utilisable sans modification, le positionnement de ces bennes étant réalisé sur les surfaces extérieures existantes de celles-ci.

La tour de lavage de bennes à béton selon l'invention peut de plus comporter une ou plusieurs des caractéristiques suivantes, qui peuvent être combinées entre elles.

Ainsi, avantageusement, la tour de lavage peut comporter sur chaque support latéral horizontal deux patins espacés.

De préférence, chaque patin comporte un élément roulant prévu pour rouler sur une face inférieure inclinée de la benne.

En particulier, chaque patin peut comporter un rouleau monté sur un axe horizontal, maintenu parallèlement au tube de support latéral par deux pattes fixées sur ce tube.

Selon un autre mode préféré de réalisation, la tour de lavage comporte également une goulotte disposée en dessous de l'ouverture centrale du plancher du deuxième étage, ladite goulotte permettant de recevoir les eaux de lavage venant de la trappe inférieure de la benne en cours de lavage et pour les diriger vers le bas sans risquer d'asperger l'extérieur de la tour de lavage.

Avantageusement, la tour de lavage comporte au moins une arrivée d'eau propre destinée au lavage de la benne à béton.

En particulier, elle peut être dotée de deux distributions d'eau propre disposées respectivement au premier étage et au deuxième étage de cette tour.

De préférence, la tour de lavage comporte des bacs de traitement et de recyclage de ses eaux de lavage.

De préférence également, la tour de lavage comprend une nacelle disposée au deuxième étage, en arrière de l'ouverture.

Avantageusement, la structure porteuse de la tour de lavage est formée par un ensemble monobloc soudé prévu pour être fabriqué en atelier, et transporté d'une seule pièce sur le chantier.

### BRÈVE DESCRIPTION DES DESSINS

L'invention sera mieux comprise et d'autres caractéristiques et avantages apparaîtront plus clairement à la lecture de la description ci-après donnée à titre d'exemple et de manière non limitative, en référence aux dessins annexés dans lesquels :
- la figure 1 présente une benne à béton modifiée par l'addition en partie supérieure de son corps de deux barres horizontales latérales et en conséquence adaptée pour une tour de lavage selon l'art antérieur ;
- la figure 2 présente une benne à béton standard adaptée pour une tour de lavage selon l'invention ;
- la figure 3 est une vue en perspective d'une tour de lavage selon l'invention ;
- la figure 4 est une vue de détail d'un patin de cette tour de lavage ;
- la figure 5 est une vue de côté de cette même tour de lavage conforme à l'invention, recevant une benne à béton ; et
- la figure 6 est une vue en perspective de cette tour de lavage recevant une benne à béton.

### DESCRIPTION DES MODES DE RÉALISATION PRÉFÉRÉS DE L'INVENTION

La figure 1 présente un exemple d'une benne à béton 2 constituée par l'assemblage de tôles et de barres soudées qui forment ainsi un réceptacle comprenant un corps dont la partie supérieure présente quatre faces planes verticales 4 formant en vue de dessus un carré ou un rectangle, chacune de ces faces se prolongeant vers le bas selon une face (6) qui est inclinée en direction du centre.

Les faces inclinées 6 se terminent en partie basse par une ouverture inférieure fermée par une trappe commandée par un levier 8. Une goulotte inférieure 10, disposée en dessous de cette trappe, recentre la descente du béton vers une sortie centrale circulaire.

Un châssis tubulaire 12 comporte deux tubes prenant appui sur un côté de la benne à béton 2, appelé par convention côté avant, lesquels tubes descendent suivant une forme arrondie pour venir en dessous de la goulotte inférieure 10 afin de former un cadre qui entoure cette goulotte ainsi que le dispositif de commande de la trappe 8, et dont le rôle est de les protéger des chocs.

Deux côtés de la benne à béton 2, appelés par convention côtés latéraux, se prolongent au-dessus par une tôle triangulaire 14 comprenant une pointe centrale tournée vers le haut, chaque pointe recevant un anneau de levage 16 de la benne 2. Ces deux pointes centrales sont reliées entre elles par une traverse 18 qui assure une rigidification en empêchant un rapprochement des anneaux 16 lors d'un levage par une grue de la benne chargée.

Une barre horizontale 22 de section carrée dépassant vers l'extérieur est fixée en haut de chaque côté latéral du corps de la benne, et les deux barres 22 ainsi rapportées sont alignées sur un même axe passant sensiblement par le centre de la benne 2. Au-dessus de chaque barre 22, deux goussets triangulaires de renforcement 20 prennent appui sur la tôle triangulaire 14 afin de permettre un portage de la benne par ces barres.

Les deux barres extérieures latérales 22 constituent des formes fortement saillantes comprenant des arêtes vives qui, lorsque les bennes sont posées au sol, debout ou couchées, se trouvent à hauteur du personnel circulant sur le chantier. Il existe alors, du fait même de l'existence de ces barres extérieures 22, des risques d'accidents provoqués par les bennes posées au sol ou en cours de manutention par des grues, notamment lors d'une approche d'un poste de travail présentant des opérateurs disposés autour.

Un autre inconvénient de telles bennes est que leur encombrement extérieur est plus important et qu'elles nécessitent donc un espace de stockage plus grand.

La figure 2 présente, toujours à titre d'exemple, une benne 2 traditionnelle, similaire à la précédente si ce n'est qu'elle ne comporte toutefois pas de barres extérieures 22. Les côtés latéraux de cette autre benne sont sensiblement lisses, en ce sens qu'ils ne présentent pas de partie saillante vers l'extérieur.

La figure 3 présente une tour de lavage comprenant une structure porteuse formée par des tubes métalliques de section carrée soudés entre eux, ce qui facilite leurs assemblages.

La tour de lavage présente un rez-de-chaussée 32 comportant sur un côté latéral une première échelle 34 donnant accès à un premier étage 38 qui comprend un plancher muni d'une trappe d'accès 36 disposée en haut de cette échelle. Le premier étage 38 comporte, sur le côté latéral opposé, une deuxième échelle 40 donnant accès à une nacelle 44 qui occupe toute la partie arrière d'un deuxième étage 42.

Le plancher de la partie avant du deuxième étage 42 présente une vaste ouverture centrale rectangulaire 58 encadrée par deux tubes de support latéraux horizontaux 46 qui reçoivent chacun deux patins de guidage espacés 48.

Chaque patin de guidage 48 détaillé figure 4 comporte un rouleau 60 monté sur un axe horizontal 62 maintenu parallèlement au tube de support latéral 46 par deux fers plats 64 formant des pattes soudées perpendiculairement à ce tube. On obtient ainsi de manière simple et économique des patins comprenant des rouleaux 60 qui peuvent tourner sur leur axe tout en supportant des charges importantes.

Une goulotte 50 de récupération des eaux de lavage, disposée en dessous de l'ouverture centrale 58 du plancher du deuxième étage 42, se prolonge vers le haut, selon une partie frontale 52 et deux flancs de protection de faible largeur, et elle se termine en bas par un volet d'orientation des eaux usées.

Le premier étage 38 et le deuxième étage 42 comportent chacun une arrivée 56 d'eau propre, ainsi qu'un support d'enroulage d'un tuyau d'arrosage recevant cette eau propre.

En particulier, l'eau propre peut venir d'une arrivée d'eau extérieure. L'eau propre peut venir aussi de bacs de traitement de l'eau de lavage produite par cette même tour, comme indiqué dans le document cité dans l'art antérieur présenté ci-dessus. La tour de lavage forme alors une installation complète de nettoyage comprenant un recyclage interne de son eau, tour de lavage qui consomme alors peu d'eau extérieure et qui est donc plus écologique.

Avantageusement, la tour de lavage est constituée d'une structure monobloc compacte soudée en atelier, recevant ses équipements pour être prête à l'emploi, et qui est ensuite déposée sur un camion pour être transportée sur les chantiers. On évite ainsi des manipulations de montage sur le chantier, lesquelles sont toujours la source d'erreurs ainsi que des risques d'incidents.

On note que, la benne à béton 2 ne comportant pas de barre extérieure latérale 22 dépassant sur les côtés 4, la largeur de la tour de lavage suivant l'invention peut être réduite par rapport à un type de tour connu conçu pour recevoir de telles bennes équipées des barres extérieures.

Les figures 5 et 6 présentent en vue de côté, et respectivement en vue en perspective, la tour de lavage conforme à l'invention où deux opérateurs traitent la benne à béton 2. Lors de sa mise en place par la grue, ladite benne 2 a été disposée de telle sorte que ses faces latérales inférieures inclinées 6 viennent en appui sur les rouleaux 60 des patins 48 au fur et à mesure de la descente, ce qui évite des frottements. On obtient ainsi, par ce roulement des rouleaux 60, un guidage latéral permanent de la benne à béton 2.

Lorsqu'elle est complétement posée, stabilisée et enchâssée entre les patins 48, la benne à béton 2 est calée en position sur son support et elle ne peut donc plus bouger. Les opérateurs 70 peuvent ainsi travailler sur les deux étages 38, 42 de la tour de lavage en toute sécurité, pour laver avec le jet d'eau aussi bien la partie inférieure, comprenant la trappe de sortie et la goulotte inférieure 10 de la benne, que la partie supérieure et l'intérieur de son corps 2.

Comme il va de soi, l'invention ne se limite pas aux seuls modes d'exécution préférentiels décrits ci-dessus.

Elle embrasse au contraire toutes les variantes possibles de réalisation, pour autant que ces dernières ne sortent pas du cadre délimité par les revendications ci-jointes qui définissent la portée de la présente invention.

## Revendications

1. Tour de lavage prévue pour recevoir une benne à béton (2), afin de la laver, le corps de cette benne présentant des faces inférieures (6) inclinées vers le bas vers le centre et qui se terminent en-dessous par une ouverture de sortie du béton fermée par une trappe commandée par un levier (8), ladite tour de lavage comprenant une structure porteuse formée par des tubes métalliques et présentant en partie supérieure des moyens de support de la benne, **caractérisée en ce qu'**elle comprend deux étages (38, 42) et **en ce que** le plancher du deuxième étage (42) présente une ouverture (58) encadrée par des tubes de support latéraux horizontaux (46) qui reçoivent des patins de guidage (48) prévus pour entourer la benne (2) en constituant l'appui de deux des faces inclinées (6) et en assurant un support et un calage de cette benne.

2. Tour de lavage selon la revendication 1, **caractérisée en ce qu'**elle comporte sur chaque support latéral horizontal (46) deux patins (48) espacés.

3. Tour de lavage selon la revendication 1 ou 2, **caractérisée en ce que** chaque patin (48) comporte un élément roulant (60) prévu pour rouler sur une face inférieure inclinée (6) de la benne (2).

4. Tour de lavage selon la revendication 3, **caractérisée en ce que** chaque patin (48) comporte un rouleau (60) monté sur un axe horizontal (62), maintenu parallèlement au tube de support latéral (46) par deux pattes (64) fixées sur ce tube.

5. Tour de lavage selon l'une quelconque des revendications 1 à 4, **caractérisée en ce qu'**elle comprend également une goulotte (50) disposée en dessous de l'ouverture (58) prévue dans le plancher du deuxième étage (42), ladite goulotte (50) permettant de réceptionner les eaux de lavage provenant du traitement à l'étage supérieur et de renvoyer celles-ci vers l'étage inférieur.

6. Tour de lavage selon l'une quelconque des revendications 1 à 5, **caractérisée en ce qu'**elle comporte au moins une arrivée (56) d'eau propre destinée au lavage de la benne à béton (2).

7. Tour de lavage selon la revendication 6, **caractérisée en ce qu'**elle est dotée de deux distributions (56) d'eau propre disposées respectivement au premier étage (38) et au deuxième étage (42) de cette tour.

8. Tour de lavage selon l'une quelconque des revendications 1 à 7, **caractérisée en ce qu'**elle comporte des bacs de traitement et de recyclage de ses eaux de lavage.

9. Tour de lavage selon l'une quelconque des revendications 1 à 8, **caractérisée en ce qu'**elle comprend une nacelle (44) disposée au deuxième étage (42), en arrière de l'ouverture (58).

10. Tour de lavage selon l'une quelconque des revendications 1 à 9, **caractérisée en ce que** sa structure porteuse est formée par un ensemble monobloc soudé prévu pour être fabriqué en atelier, et transporté d'une seule pièce sur le chantier.

## Patentansprüche

1. Waschturm, welcher vorgesehen ist, einen Betonkübel (2) aufzunehmen, um ihn zu waschen, wobei der Körper dieses Betonkübels untere Seiten (6) aufweist, die nach unten und zur Mitte hin geneigt sind, und die unterhalb in einer Austrittsöffnung des Betons enden, verschlossen durch eine Falltür, die von einem Hebel (8) gesteuert wird, wobei der Waschturm eine Tragestruktur aufweist, die aus Metallrohren gebildet ist und im oberen Abschnitt Stützeinrichtungen des Betonkübels aufweist, **dadurch gekennzeichnet, dass** er zwei Ebenen (38, 42) aufweist, dass der Boden der zweiten Ebene (42) eine Öffnung (58) aufweist, die von seitlichen horizontalen Stützrohren (46) eingerahmt ist, die Führungskufen (48) aufnehmen, die vorgesehen sind, um den Betonkübel (2) zu umgeben unter Bildung des Anschlags von zwei geneigten Seiten (6) und unter Sicherstellen einer Stütze und einer Verkeilung dieses Betonkübels.

2. Waschturm nach Anspruch 1, **dadurch gekennzeichnet, dass** er an einer jeden horizontalen seitlichen Stütze (46) zwei beabstandete Kufen (48) aufweist.

3. Waschturm nach Anspruch 1 oder 2, **dadurch gekennzeichnet, dass** eine jede Kufe (48) ein rollendes Element (60) aufweist, das vorgesehen ist, um auf einer geneigten unteren Seite (6) des Betonkübels (2) zu rollen.

4. Waschturm nach Anspruch 3, **dadurch gekennzeichnet, dass** eine jede Kufe (48) eine Rolle (60) aufweist, die auf einer horizontalen Achse (62) angebracht ist, welche parallel zum seitlichen Stützrohr (46) durch zwei Laschen (64) gehalten wird, die an dem Rohr befestigt sind.

5. Waschturm nach einem der Ansprüche 1 bis 4, **dadurch gekennzeichnet, dass** er auch eine Ablaufrinne (50) aufweist, die unterhalb der Öffnung (58) angeordnet ist, die in dem Boden der zweiten Ebene (42) angeordnet ist, wobei die Ablaufrinne (50) ermöglicht, die Waschwasser aufzunehmen, die von der Behandlung in der oberen Ebene her stammen und um diese zur unteren Ebene weiterzuleiten.

6. Waschturm nach einem der Ansprüche 1 bis 5, **dadurch gekennzeichnet, dass** er wenigstens eine Zufuhr (56) von Frischwasser aufweist, das für das Waschen des Betonkübels (2) bestimmt ist.

7. Waschturm nach Anspruch 6, **dadurch gekennzeichnet, dass** er mit zwei Frischwasserverteilern (56) versehen ist, die auf der ersten Ebene (38) bzw. auf der zweiten Ebene (42) dieses Turms angeordnet sind.

8. Waschturm nach einem der Ansprüche 1 bis 7, **dadurch gekennzeichnet, dass** er Behälter zur Behandlung und zum Recyceln seiner Waschwässer aufweist.

9. Waschturm nach einem der Ansprüche 1 bis 8, **dadurch gekennzeichnet, dass** er eine Hängebühne (44) aufweist, die auf der zweiten Ebene (42) hinter der Öffnung (58) angeordnet ist.

10. Waschturm nach einem der Ansprüche 1 bis 9, **dadurch gekennzeichnet, dass** seine Tragstruktur aus einer Monoblock-Anordnung gebildet ist, welche vorgesehen ist, in der Werkstatt hergestellt und in einem Stück auf die Baustelle transportiert zu werden.

## Claims

1. A scrubbing tower designed to receive a concrete bucket (2) in order to wash it, the body of said bucket having lower surfaces (6) angling downward towards the centre and ending below with an outflow opening for concrete sealed by a hatch controlled by a lever (8), said scrubbing tower comprising a load-bearing structure formed by metal tubes, their upper part having means of support for the bucket **characterised in that** it has two storeys (38, 42) and that the floor of the second storey (42) has an opening (58) framed by horizontal lateral tubes (46) that take guide pads (48) designed to enclose the bucket (2) by constituting the support for two of the angled surfaces (6) and by providing support and bracing for said bucket.

2. A scrubbing tower according to claim 1, **characterised in that** each of its horizontal lateral supports (46) includes two spaced pads (48).

3. A scrubbing tower according to claim 1 or 2, **characterised in that** each pad (48) includes a rolling element (60) designed to roll on an angled lower surface (6) of the bucket (2).

4. A scrubbing tower according to claim 3, **characterised in that** each pad (48) includes a roller (60) mounted on a horizontal axis (62) and kept parallel to the lateral support tube (46) by two brackets (64) attached to that tube.

5. A scrubbing tower according to any one of claims 1 to 4, **characterised in that** it also includes a chute (50) arranged below the opening (58) provided in the floor of the second storey (42), said chute (50) being able to take wash water resulting from processing on the upper storey and to direct this to the lower storey.

6. A scrubbing tower according to any one of claims 1 to 5, **characterised in that** it includes at least one inlet (56) for clean water intended for use in washing the concrete bucket (2).

7. A scrubbing tower according to claim 6, **characterised in that** it is equipped with two clean water supply points (56) arranged, respectively, on the first storey (38) and on the second storey (42) of said tower.

8. A scrubbing tower according to any one of claims 1 to 7, **characterised in that** it includes tanks for the treatment and recycling of its wash water.

9. A scrubbing tower according to any one of claims 1 to 8, **characterised in that** it includes an aerial work platform (44) arranged on the second storey (42), behind the opening (58).

10. A scrubbing tower according to any one of claims 1 to 9, **characterised in that** its load-bearing structure is formed by a welded one-piece assembly designed to be manufactured in the workshop and transported to the site as a single part.
